# EUROPÄISCHE PATENTSCHRIFT

(11) **EP 3 279 103 B1**
(45) Veröffentlichungstag und Bekanntmachung des Hinweises auf die Patenterteilung: **10.04.2019**
(21) Anmeldenummer: 17186857.3
(22) Anmeldetag: 19.09.2014
(51) Int. Cl.: B65D 5/74

(54) **SELBSTÖFFNERVERSCHLUSS MIT OPTIMIERTER KRAFTÜBERTRAGUNG**
SELF-OPENING CLOSURE WITH OPTIMIZED POWER TRANSMISSION
SYSTÈME DE FERMETURE À OUVERTURE AUTOMATIQUE POURVU D'UNE TRANSMISSION DE PUISSANCE OPTIMISÉE

(30) Priorität: 25.10.2013 CH 18032013
(43) Veröffentlichungstag der Anmeldung: 07.02.2018
(62) Teilanmeldung aus: 14771563.5
(73) Patentinhaber: Bericap Holding GmbH, 55257 Budenheim (DE)
(72) Erfinder: DILL, Fritz, 4900 Langenthal (CH); KOLLER, David, 5442 Fislisbach (CH); SCHELLENBERG, Markus J., Wermatswil (CH)
(74) Vertreter: WSL Patentanwälte Partnerschaft mbB

(56) Entgegenhaltungen:
- EP-A1- 1 571 095
- WO-A1-2004/000667
- WO-A1-2006/050624
- WO-A2-2008/092289
- DE-A1-102010 029 069
- DE-A1-102011 080 209
- DE-B3-102006 016 113
- US-A1- 2010 237 073

## Beschreibung

### TECHNISCHES GEBIET

Die vorliegende Erfindung betrifft einen sogenannten Selbstöffnerverschluss, der zum Öffnen und Wiederverschliessen einer Verbundverpackung geeignet ist.

### STAND DER TECHNIK

Fliessfähige Lebensmittel wie Getränke werden häufig in Verbundverpackungen verpackt. Bei solchen Verpackungen ist meist ein Kartonträger beidseitig mit Kunststoff, meist Polyethylen (PE), laminiert. Um eine Sauerstoffbarriere zu schaffen, sind häufig zusätzlich eine Sperrschicht aus Aluminium oder aus einem sauerstoffundurchlässigen Kunststoff wie EVOH und Hilfsschichten zum Auflaminieren der Sperrschicht vorhanden. Es ist bekannt, die Verpackungswand im zu öffnenden Bereich zu schwächen, um das Öffnen zu erleichtern, z.B. indem eine Schwächungslinie in den Kartonträger eingestanzt wird, oder indem vor dem Auflaminieren der Folien ein komplettes Loch aus dem Kartonträger ausgestanzt wird.

Um derartige Verpackungen zu öffnen, sind aus dem Stand der Technik verschiedene Selbstöffnerverschlüsse bekannt geworden, bei denen eine Selbstöffnerhülse, die meist mehrere Zähne aufweist, über eine Gewindeverbindung in einem Ausgiessstutzen geführt ist. Ein Schraubdeckel wirkt beim erstmaligen Abschrauben derart mit der Selbstöffnerhülse zusammen, dass sich diese schraubenförmig nach unten bewegt und dabei mit ihren Zähnen die darunter befindliche Verpackungswand durchstösst bzw. aufschneidet. Um die Selbstöffnerhülse mitzunehmen, sind am Schraubdeckel ein oder mehrere Mitnehmer ausgebildet, die mit entsprechenden Mitnahmenocken an der inneren Umfangswand der Selbstöffnerhülse zusammenwirken. In der Regel weisen die Mitnehmer eine parallel zur Längsachse des Ausgiessstutzens verlaufende, in Umfangsrichtung weisende Vorderkante auf, die mit einer ebenfalls in Umfangsrichtung weisenden Fläche des entsprechenden Mitnahmenockens zusammenwirkt. Dies ist z.B. bei der EP 1 088 764 A1, bei der WO 03/002419 A1 oder der WO 2008/092289 A2 der Fall.

Selbstöffnerverschlüsse erfordern häufig eine relativ grosse Kraftanwendung, um das zum erstmaligen Öffnen erforderliche Drehmoment am Deckel zu erzeugen. Die erforderlichen Kräfte sind gerade für ältere oder krankheitsbedingt eingeschränkte Personen nur schwer aufzubringen. Es ist daher wünschenswert, das zum erstmaligen Öffnen erforderliche Drehmoment so weit wie möglich zu minimieren.

Die WO 2004/000667 A1 und die WO 2006/050624 A1 offenbaren Selbstöffnerverschlüsse, bei denen die Selbstöffnerhülse nicht eine schraubenartige Bewegung ausführt, sondern beim erstmaligen Öffnen des Verschlusses zunächst axial ohne Drehung nach unten gestossen wird und anschliessend eine reine Drehung ausführt. Um diese Form der Bewegung zu erzwingen, sind an der Innenseite des Ausgiessstutzens und der Aussenseite der Selbstöffnerhülse entsprechende vertikal und horizontal verlaufende Rippen vorgesehen. Der Deckel weist Mitnehmer in Form von Zylinderwandsegmenten auf, deren jeweilige Vorderkante zunächst spitzwinklig schräg zur Deckelfläche und anschliessend senkrecht zur Deckelfläche, also axial, verläuft. Der schräg zur Deckelfläche verlaufende Bereich der Vorderkante der Mitnehmer wirkt mit Mitnahmenocken an der Selbstöffnerhülse zusammen, um diese beim Abschrauben des Deckels zunächst senkrecht nach unten zu stossen, während der axial verlaufende Bereich der Vorderkante dazu dient, die Mitnahmenocken anschliessend in Umfangsrichtung mitzunehmen und die Selbstöffnerhülse dadurch in eine reine Drehung zu versetzen. Da bei solchen Verschlüssen der Weg, den die Selbstöffnerhülse bei ihrer anfänglichen axialen Bewegung gegen den Widerstand der Verpackungswand zurücklegt, sehr kurz ist, sind bei solchen Verschlüssen häufig sogar noch grössere Öffnungskräfte als bei Verschlüssen mit gewindegeführten Selbstöffnerhülsen zu überwinden.

DE 10 2006 016 113 B3 offenbart einen Selbstöffnerverschluss mit einer Vielzahl von Schneidzähnen.

### DARSTELLUNG DER ERFINDUNG

Es ist eine Aufgabe der vorliegenden Erfindung, einen Selbstöffnerverschluss anzugeben, der es ermöglicht, eine Verpackung mit reduziertem Kraftaufwand zu öffnen. Gleichzeitig soll es möglich sein, einen solchen Verschluss einfach und mit geringem Materialaufwand zu fertigen.

Diese Aufgabe wird durch einen Selbstöffnerverschluss gemäss Anspruch 1 gelöst. Vorteilhafte Weiterbildungen sind in den abhängigen Ansprüchen angegeben.

Es wird ein Selbstöffnerverschluss vorgeschlagen, welcher aufweist:
einen rohrförmigen Ausgiessstutzen, der eine Längsachse definiert und auf seiner Innenseite mit einem Innengewinde versehen ist;
einen den Ausgiessstutzen nach oben hin überdeckenden Deckel, der zwecks Öffnen des Verschlusses relativ zum Ausgiessstutzen in eine Öffnungsrichtung drehbar und zwecks Wiederverschliessen des Verschlusses in eine zur Öffnungsrichtung entgegengesetzte Schliessrichtung drehbar ist, wobei der Deckel mindestens einen Mitnehmer aufweist, der eine Vorderkante definiert; und
eine Selbstöffnerhülse, die mit einem Aussengewinde versehen ist, das in das Innengewinde des Ausgiessstutzens eingreift, und die auf ihrer Innenseite mindestens einen Mitnahmenocken aufweist, wobei der Mitnahmenocken eine Führungsfläche definiert, die beim Öffnen des Verschlusses mit der Vorderkante des Mitnehmers zusammenwirkt, um die Selbstöffnerhülse aus ihrer Ausgangsstellung im Ausgiessstutzen schraubenartig nach unten zu bewegen,
wobei die Vorderkante des Mitnehmers relativ zur Längsachse um einen ersten Neigungswinkel nach unten hin geneigt verläuft, und wobei die Führungsfläche des Mitnahmenockens relativ zur Längsachse um denselben Neigungswinkel wie die Vorderkante des Mitnehmers geneigt verläuft.

Dieser Gestaltung liegt die Erkenntnis zugrunde, dass bei Selbstöffnerverschlüssen des Standes der Technik, bei denen die Vorderkante des Mitnehmers parallel zur Drehachse verläuft, die Kraftübertragung zwischen dem Deckel und der Selbstöffnerhülse nicht optimal gelöst ist, wenn die Selbstöffnerhülse eine schraubenartige Bewegung ausführt. Bei einer parallel zur Drehachse verlaufenden Mitnehmerkante wird das vom Benutzer am Deckel aufgebrachte Öffnungsdrehmoment genau in der Umfangsrichtung übertragen, d.h. das Öffnungsdrehmoment wird in ein reines Drehmoment an der Selbstöffnerhülse umgewandelt. Tatsächlich aber bewegt sich die Selbstöffnerhülse bei einer schraubenartigen Bewegung nicht nur in Umfangsrichtung, sondern hat auch eine Bewegungskomponente in axialer Richtung nach unten. Daher ist es besser, wenn das Öffnungsdrehmoment sowohl in ein an der Selbstöffnerhülse anliegendes Drehmoment als auch in eine nach unten auf die Selbstöffnerhülse wirkende axiale Kraft umgewandelt wird. Die vorliegende Erfindung gewährleistet eine optimale Kraftübertragung, indem die (bezüglich der Öffnungsrichtung vorne gelegene) Vorderkante des Mitnehmers nach unten geneigt ist und mit einer entsprechend geneigten Führungsfläche am Mitnahmenocken zusammenwirkt. Dadurch wird das Öffnungsdrehmoment teilweise in ein an der Selbstöffnerhülse anliegendes Drehmoment und teilweise in eine axiale Kraft umgewandelt. Gleichzeitig werden auf diese Weise die beim Öffnen wirkenden Kräfte zwischen Mitnehmer und Mitnahmenocken besonders gleichmässig auf die Führungsfläche des Mitnahmenockens verteilt. Dadurch werden die zwischen Mitnehmer und Mitnahmenocken wirkenden Reibungskräfte minimiert. Insgesamt wird so das Drehmoment, das zum erstmaligen Öffnen des Verschlusses erforderlich ist, reduziert.

Der Neigungswinkel der Vorderkante des Mitnehmers ist bevorzugt grösser als oder gleich dem Steigungswinkel des Innengewindes, beträgt aber zumindest 50% des Steigungswinkels des Innengewindes im Ausgiessstutzen, um eine genügend grosse Kraftkomponente nach unten zu erzeugen. In der Praxis hat sich ein Neigungswinkel der Vorderkante von ca. 10°-30° bewährt.

Der Deckel weist üblicherweise eine Deckwand und eine umlaufende Seitenwand auf. An der Innenseite der Seitenwand sind üblicherweise eine oder mehrere Führungsstrukturen ausgebildet, die eine Führung des Deckels am Ausgiessstutzen bewirken. Vorzugsweise handelt es sich bei diesen Führungsstrukturen um ein ein- oder mehrgängiges Innengewinde, es kann aber auch z.B. eine Bajonettführung vorgesehen sein, bei der der Deckel beim Öffnen zunächst eine reine Drehung vollführt und anschliessend axial abziehbar ist. Am Ausgiessstutzen sind üblicherweise ebenfalls eine oder mehrere Führungsstrukturen ausgebildet, die komplementär zu den Führungsstrukturen am Deckel sind. Wenn z.B. am Deckel ein Innengewinde vorgesehen ist, handelt es sich bei der Führungsstruktur am Ausgiessstutzen um ein dazu komplementäres Aussengewinde. Der Mitnehmer ist vorzugsweise an der Deckwand des Deckels angebracht und erstreckt sich vorzugsweise von der Deckwand ausgehend nach unten. Er weist bevorzugt die Grundform eines Zylinderwandsegments auf, wobei die Vorderkante des Zylinderwandsegments die erwähnte Vorderkante des Mitnehmers bildet und dementsprechend relativ zur Längsachse geneigt ist. Vorzugsweise ist genau ein Mitnehmer vorhanden.

Um zu verhindern, dass der Mitnehmer beim erstmaligen Öffnen des Verschlusses den Öffnungskräften radial nach innen ausweicht, ist die Führungsfläche vorzugsweise bezüglich der radialen Richtung nicht eben, sondern konkav ausgebildet, so dass sie beim Öffnen des Verschlusses die Vorderkante des Mitnehmers zumindest teilweise umgreift. Die Vorderkante des Mitnehmers ist dementsprechend vorzugsweise entsprechend konvex gekrümmt.

Bevorzugt weist die Führungsfläche keine scharfen Knicke auf. Auf diese Weise kann vermieden werden, dass der Mitnehmer und der Mitnahmenocken so miteinander verhaken, dass der Öffnungsvorgang behindert wird. Bevorzugt weist die Vorderkante des Mitnehmers eine Form auf, die zumindest bereichsweise komplementär zur Form der Führungsfläche des Mitnahmenockens ist. Dadurch liegt zumindest ein Bereich der Führungsfläche beim Öffnen des Verschlusses flächig und nicht nur punktweise an der Vorderkante des Mitnehmers an. Die Führungsfläche liegt vorzugsweise entlang ihrer gesamten Länge an der Vorderkante des Mitnehmers an, wobei als hier als "Länge" die Ausdehnung parallel zur Vorderkante des Mitnehmers bezeichnet wird. Dadurch werden die beim Öffnen wirkenden Kräfte über einen grösseren Bereich übertragen, d.h. der Druck (Kraft pro Flächeneinheit) wird so verkleinert. Hierdurch wird eine optimale Gleitführung zwischen Mitnehmer und Mitnahmenocken gewährleistet. Bevorzugt beträgt die Länge der Führungsfläche mindestens 2 mm.

Vorzugsweise ist der Verschluss derart ausgebildet, dass die Selbstöffnerhülse nach dem erstmaligen Öffnen des Verschlusses in ihrer unteren Endstellung verbleibt, also beim Wiederverschliessen vom Mitnehmer nicht wieder in Richtung ihrer Ausgangsstellung nach oben mitgenommen wird. Um dies zu ermöglichen, ist der Mitnahmenocken in einem bezüglich der Öffnungsrichtung vor der Führungsfläche gelegenen Bereich vorzugsweise rampenförmig ausgebildet, mit einer schräg zur Öffnungsrichtung nach innen gerichteten Gleitfläche, die stetig (ohne Stufen) in eine innere zylindrische Mantelfläche der Selbstöffnerhülse übergeht. Der Mitnehmer gleitet dann beim Wiederverschliessen des Verschlusses mit seiner Hinterkante über die rampenartige Gleitfläche des Mitnahmenockens, so dass der Mitnehmer beim Wiederverschliessen durch den Mitnahmenocken radial nach innen ausweicht und am Mitnahmenocken vorbei gleitet.

Um das Gleiten des Mitnehmers über die Gleitfläche zu erleichtern, verläuft die Hinterkante des Mitnehmers bevorzugt um einen zweiten Neigungswinkel gegenüber der Längsachse geneigt, wobei der zweite Neigungswinkel betragsmässig grösser ist als der erste Neigungswinkel. Insbesondere ist es bevorzugt, dass der zweite Neigungswinkel mindestens 50% grösser, stärker bevorzugt mindestens doppelt so gross wie der erste Neigungswinkel ist. In der Praxis hat sich ein Neigungswinkel der Hinterkante im Bereich von ca. 30° - 45° bewährt. Falls die Hinterkante kontinuierlich gegenüber der Längsachse gekrümmt sein sollte, beziehen sich diese Angaben auf den Neigungswinkel in der Mitte der Hinterkante.

Der so resultierende Mitnehmer weist in seinem oberen Bereich, nahe der Deckwand des Deckels, seine grösste Erstreckung entlang der Umfangsrichtung auf, während sich diese Erstreckung nach unten hin (zu seinem freien Ende hin) immer weiter verringert. Dadurch ist der Mitnehmer dort am stabilsten, wo beim erstmaligen Öffnen die grössten Kräfte wirken, nämlich im oberen Bereich, der am Anfang der Öffnungsbewegung wirksam ist, wenn die Selbstöffnerhülse beginnt, die Verpackungswand aufzutrennen. Zudem werden durch diese Gestaltung die auf den Mitnehmer beim Öffnen und Schliessen wirkenden Reaktionskräfte besonders gut auf die Deckwand des Deckels und damit auf die gesamte Deckelstruktur übertragen, und es wird vermieden, dass es Orte gibt, in denen übermässige Spannungen im Material auftreten, die zu Verformungen oder gar zu einem Abbrechen des Mitnehmers führen könnten. Aufgrund dieser optimierten Kraftübertragung kann der Mitnehmer in radialer Richtung besonders dünn gefertigt werden. Dies hat nicht nur Vorteile für die Fertigung (geringerer Materialverbrauch), sondern minimiert auch die Kräfte beim Wiederverschliessen, da ein dünnerer Mitnehmer leichter nach innen ausgelenkt werden kann.

Um zu verhindern, dass die Selbstöffnerhülse nach unten hin aus dem Ausgiessstutzen herausfällt, kann am unteren Ende des Ausgiessstutzens ein sich radial nach innen erstreckender Haltenocken ausgebildet sein. Zusätzlich sind Massnahmen denkbar, um zu verhindern, dass sich die Selbstöffnerhülse wieder in Richtung der Ausgangstellung zurückbewegt, z.B., dass sich der axiale Abstand zwischen zwei Gewindesegmenten des Innengewindes am unteren Ende des Ausgiessstutzens verjüngt, um eine Klemmwirkung auf einen damit zusammenwirkenden Gewindegang des Aussengewindes der Selbstöffnerhülse zu erzeugen.

Die Selbstöffnerhülse weist einen Tragring auf, an dem das Aussengewinde ausgebildet ist, sowie einen ersten Zahn, der sich vom Tragring abstehend nach unten erstreckt und eine vordere Schneidkante definiert. Die vordere Schneidkante ist vorzugsweise um einen dritten Neigungswinkel relativ zur Längsachse geneigt. Dieser Winkel entspricht vorzugsweise mindestens dem Steigungswinkel des Innengewindes des Ausgiessstutzens, bevorzugt mindestens dem Doppelten dieses Steigungswinkels. Dadurch wirkt die Schneidkante beim Schneiden auf die Verpackungswand teils entlang der Bewegungsrichtung der Selbstöffnerhülse und teils nach unten.

Die Selbstöffnerhülse weist zudem einen zweiten Zahn auf, der bezüglich der Öffnungsrichtung dem ersten Zahn nachfolgt. Es sind genau zwei Zähne vorhanden, die Selbstöffnerhülse weist also ansonsten keine weiteren Zähne auf. Der zweite Zahn folgt auf den ersten Zahn in einem Winkelabstand von ca. 90°-180°, bevorzugt von ca. 110°-150°, besonders bevorzugt von ca. 130°, bezüglich der Umfangsrichtung bzw. Öffnungsrichtung, gemessen von Spitze zu Spitze.

Eine Selbstöffnerhülse mit genau zwei Zähnen im genannten Abstand hat sich vor allem bei Verbundverpackungen bewährt, bei denen im Kartonträger schon vor dem Auflaminieren der Kunststoff- und ggfs. Metallschichten ein Loch ausgestanzt wurde. Bei solchen vorgestanzten Verpackungen ist dieses Loch von einem Folienverbund überspannt, der ziemlich zäh sein und unter Umständen recht dehnbar sein kann, und der sich dadurch dem Aufreissen widersetzt. Indem genau zwei Zähne auf den Folienverbund einwirken, wird der Folienverbund beim Öffnen sozusagen zwischen zwei Zahnspitzen aufgespannt. Dadurch reist der Folienverbund leichter ein. Es hat sich auch in Versuchen bestätigt, dass für vorgestanzte Verpackungen zwei Zähne optimal sind.

Der zweite Zahn erstreckt sich bezüglich der Längsachse gleich weit wie der erste Zahn nach unten. Dadurch werden zwei Bereiche des Folienverbunds gleichzeitig von den Zahnspitzen erreicht, so dass die Aufspannwirkung frühzeitig eintritt und eine hohe Reisswirkung erzielt wird.

Vorzugsweise weist der zweite Zahn eine vordere Schneidkante auf, die im Wesentlichen im selben Neigungswinkel relativ zur Längsachse wie die vordere Schneidkante des ersten Zahns verläuft. Dadurch haben beide Zähne die gleiche Schneidwirkung. Dies wirkt sich positiv auf den weiteren Öffnungsvorgang auf, nachdem der Folienverbund erst einmal angerissen wurde.

Zwischen dem ersten Zahn und dem zweiten Zahn kann durchgehend ein Ringsegment (ein zylinderwandsegmentförmiger Materialbereich) ausgebildet sein, das sich vom Tragring aus nach unten erstreckt, wobei dieses Ringsegment nach dem erstmaligen Öffnen des Verschlusses gemeinsam mit dem ersten und zweiten Zahn nach unten hin aus dem Ausgiessstutzen herausragt, und zwar insbesondere um mindestens 1 mm. Dieser Materialbereich verstärkt einerseits die Selbstöffnerhülse und trägt so zu deren Stabilität bei. Andererseits kann ein solcher Materialbereich auch dazu dienen, nach dem Aufschneiden das ausgeschnittene Verpackungssegment ("Flap") von der Ausgiessöffnung fernzuhalten.

Um dennoch eine gute Restentleerung zu gewährleisten, weist die Selbstöffnerhülse vorzugsweise ein Segment entlang ihres Umfangs auf, das nach dem erstmaligen Öffnen des Verschlusses im Wesentlichen vollständig innerhalb des Ausgiessstutzens verbleibt. In anderen Worten gibt es einen Umfangsbereich, in dem die Selbstöffnerhülse nach dem erstmaligen Öffnen des Verschlusses nicht nach unten hin aus dem Ausgiessstutzen hervorsteht oder höchstens um die Dicke der Verpackungswand, konkret höchstens um ca. 1 mm, bevorzugt höchstens um 0.5 mm, aus dem Ausgiessstutzen hervorsteht. In diesem Bereich (im Folgenden auch als "Restentleerungslücke" bezeichnet) kann der Inhalt des Behälters ungehindert in den Ausgiessstutzen gelangen, ohne dass sich ein Teil der Selbstöffnerhülse in den Weg stellen würde.

Um zu verhindern, dass sich nach der Montage des Verschlusses die Selbstöffnerhülse unbeabsichtigt bewegt, z.B. durch Erschütterungen während der Applikation oder während des späteren Transports, kann die Selbstöffnerhülse an ihrer Innenseite in einem gewissen Abstand zum Mitnahmenocken einen Fixiernocken aufweisen. Der Mitnehmer befindet sich nach dem Zusammensetzen des Verschlusses und vor dem erstmaligen Öffnen des Verschlusses zwischen dem Mitnahmenocken und dem Fixiernocken. Dadurch wird die Beweglichkeit der Selbstöffnerhülse gegenüber dem Mitnehmer (und somit gegenüber dem Schraubdeckel) begrenzt. Idealerweise wird so eine Bewegung (Spiel) der Selbstöffnerhülse vollständig verhindert. Zumindest aber wird das Spiel auf einen kleinen Winkelbereich, z.B. von max. 20°, beschränkt.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht eines Verschlusses gemäss einer ersten Ausführungsform in seiner Öffnungsstellung;
- Fig. 2: eine weitere perspektivische Ansicht des Verschlusses der Fig. 1;
- Fig. 3: einen zentralen Längsschnitt durch den Verschluss der Fig. 1 in seiner Ausgangsstellung;
- Fig. 4: eine perspektivische Ansicht der Basis des Verschlusses der Fig. 1;
- Fig. 5: eine perspektivische Ansicht der Selbstöffnerhülse des Verschlusses der Fig. 1;
- Fig. 6: eine perspektivische Ansicht des Deckels des Verschlusses der Fig. 1;
- Fig. 7: eine perspektivische Ansicht des Verschlusses der Fig. 1 in seiner Ausgangsstellung; und
- Fig. 8: eine perspektivische Ansicht einer nicht erfindungsgemäßen Selbstöffnerhülse mit nur einem Zahn; und
- Fig. 9: eine perspektivische Ansicht einer nicht erfindungsgemäßen Selbstöffnerhülse mit drei Zähnen.

### BESCHREIBUNG BEVORZUGTER AUSFÜHRUNGSFORMEN

In den Figuren 1 bis 7 ist in unterschiedlichen Ansichten eine erste Ausführungsform eines erfindungsgemässen Verschlusses illustriert. Diese Variante des Verschlusses eignet sich besonders gut für Verbundverpackungen, die eine Kartonschicht mit vorgestanzter Öffnung aufweisen, welche mit Kunststofffolien und gegebenenfalls einer Metallfolie überlaminiert ist. Der Verschluss besteht aus einer Basis 10, die in der Fig. 4 alleine dargestellt ist, aus einer Selbstöffnerhülse 20, die in der Fig. 5 alleine dargestellt ist, sowie aus einem Deckel 30, der in der Fig. 6 alleine dargestellt ist.

Die Basis 10 weist eine Basisplatte 11 zur Verbindung des Verschlusses mit einer nicht dargestellten Verpackungswand auf. Die Basisplatte 11 weist eine kreisrunde Öffnung auf, die von einem rohrförmigen, zylindrischen Ausgiessstutzen 12 umgeben ist. Der Ausgiessstutzen 12 erstreckt sich von der Basisplatte 11 bis zu einem umlaufenden, kreisförmigen oberen Rand 13 nach oben. Der Ausgiessstutzen 12 definiert aufgrund seiner zylindrischen Grundform eine zentrale Längsachse L (siehe Fig. 3) sowie eine Öffnungsrichtung U entlang seines Umfangs (siehe Fig. 4). Eine radiale Richtung ist dementsprechend eine Richtung, die sich von der zentralen Längsachse L nach aussen in Richtung der Umfangswand des Ausgiessstutzens 12 erstreckt.

Auf der Innenseite des Ausgiessstutzens 12 ist ein Innengewinde 14 ausgebildet, welches einen Steigungswinkel α relativ zu einer Ebene, die senkrecht zur Längsachse 11 verläuft, aufweist. Im vorliegenden Beispiel handelt es sich um ein zweigängiges Gewinde mit einem Steigungswinkel α von ca. 6.5° und ca. 1.5 Windungen. Am unteren Ende des Gewindes 14 ist ein Haltenocken 19 ausgebildet. Auf der Aussenseite des Ausgiessstutzens 12 ist ein Aussengewinde 15 ausgebildet, das einen deutlich kleineren Steigungswinkel als der Steigungswinkel α des Innengewindes aufweist. Unterhalb des Aussengewindes sind an der Basis 10 mehrere Rückhaltestege 16 angeordnet, die mit einem Garantieband zusammenwirken, das nachstehend noch näher beschrieben wird. Rampen 17 an der Basisplatte 11 unterstützen den Transport des Verschlusses in einer Applikationsvorrichtung. Verstärkungsrippen 18 verstärken die Basisplatte 11 an ihrer Unterseite.

Die Selbstöffnerhülse 20 weist einen Tragring 21 auf, an dem zwei Zähne 22, 23 ausgebildet sind. Der Tragring 21 ist auf seiner Aussenseite mit einem Aussengewinde 25 versehen, welches komplementär zum Innengewinde 14 des Ausgiessstutzens 12 ist. Im vorliegenden Beispiel weist das (ebenfalls zweigängige) Aussengewinde 25 etwas mehr als eine halbe Windung auf.

An der Innenseite des Tragrings 21 ist ein hakenartiger Mitnahmenocken 24 ausgebildet. Dieser definiert eine Führungsfläche 241, die zur Längsachse L geneigt und bezüglich der radialen Richtung nicht eben, sondern konkav gekrümmt ausgebildet ist. Dabei weist die Führungsfläche 241 keinerlei scharfe Knicke auf. Die Führungsfläche ist ca. 4 mm lang. In Öffnungsrichtung gesehen vor der Führungsfläche 241 ist der Mitnahmenocken 14 keil- oder rampenförmig ausgebildet und bildet eine in Öffnungsrichtung nach innen geneigte rampenartige Gleitfläche 242. Diese Gleitfläche 242 weist keine Stufen oder Knicke auf und geht stufenlos in die zylindrische innere Umfangsfläche des Tragrings 21 über.

In einigem Abstand vom Mitnahmenocken, in Öffnungsrichtung hinter dem Mitnahmenocken gelegen, befindet sich ein Fixiernocken 243, der in der Figur 7 erkennbar ist.

Jeder der beiden Zähne 22, 23 weist eine vordere Schneidkante 221 bzw. 231 sowie eine stumpfe hintere Kante 222, 232 auf. Die vordere Schneidkante 221 bzw. 231 ist um einen Winkel δ relativ zur Längsachse nach unten hin geneigt. Im vorliegenden Beispiel beträgt der Neigungswinkel ca. 18°. Die hintere Kante 232 bzw. 232 verläuft in einem Winkel zur Längsachse L, der erheblich grösser ist als der Winkel δ. Im vorliegenden Beispiel beträgt dieser Winkel ca. 65°. Die beiden Zähne weisen einen Abstand von ca. 120° entlang der Umfangsrichtung auf. Zwischen dem ersten und dem zweiten Zahn ist ein Ringsegment 26 (d.h. ein zylinderwandsegmentförmiger Materialbereich) ausgebildet, der sich vom Tragring 21 aus nach unten erstreckt. In Öffnungsrichtung gesehen vor dem ersten Zahn 22 und hinter dem zweiten Zahn 23 sind weitere Ringsegmente 27 ausgebildet, die sich aber nur um einen verhältnismässig kleinen Bereich vom Tragring 21 aus nach unten erstrecken. Zwischen diesen beiden Ringsegmenten 27 gibt es eine Lücke, die einen Restentleerungsbereich 28 definiert und deren Funktion nachstehend noch näher erläutert wird. Die Zähne 22, 23 und Mantelwandbereiche 26, 27 sind gegenüber dem Tragring 21 leicht radial nach innen versetzt. Dazwischen ist auf der Innenseite der Selbstöffnerhülse 20 eine umlaufene Kante 29 ausgebildet, die beim Restentleerungsbereich 28 gleichzeitig die Unterkante der Selbstöffnerhülse 20 bildet.

Der Deckel 30 weist eine Deckwand 31 sowie eine umlaufende, im Wesentlichen zylindrische Seitenwand 32 auf. Auf der Innenseite der Seitenwand 32 ist ein Innengewinde 33 ausgebildet, welches mit dem Aussengewinde 15 auf dem Ausgiessstutzen 12 zusammenwirkt. Von der Deckwand 31 aus erstreckt sich ein einziger Mitnehmer 34 axial nach unten. Der Mitnehmer 34 bildet eine Vorderkante 341 sowie eine Hinterkante 342. Die Vorderkante 341 ist relativ zur Längsachse L um einen Winkel β geneigt. Der Winkel β beträgt im vorliegenden Beispiel ca. 20°. Er ist somit deutlich grösser als der Steigungswinkel α des Innengewindes 14 im Ausgiessstutzen 12. Die Hinterkante 342 ist relativ zur Längsachse L um einen Winkel γ geneigt. Der Winkel γ ist im vorliegenden Fall betragsmässig ca. doppelt so gross wie der Winkel β und weist das entgegengesetzte Vorzeichen hierzu auf. Der Mitnehmer weist die Grundform eines Zylinderwandsegments auf, wobei die schraubenlinienförmige Vorderkante des Zylinderwandsegments die erwähnte Vorderkante 341 des Mitnehmers bildet und die schraubenlinienförmige Hinterkante des Zylinderwandsegments die erwähnte Hinterkante 342 des Mitnehmers bildet. Die Unterkante des Mitnehmers verläuft senkrecht zur Längsachse. Die Vorderkante 341 des Mitnehmers 34 ist in einem Bereich, der sich über die gesamte Länge der Vorderkante 341 erstreckt, komplementär zur Führungsfläche 241 des Mitnahmenockens 24 ausgebildet. Dadurch liegt dieser Bereich der Vorderkante 341 flächig an der Führungsfläche 241 an.

Am unteren Ende der Seitenwand 32 des Deckels 30 ist ein Garantieband 35 mit nach innen gerichteten Rückhaltenocken 36 ausgebildet. Zwischen Seitenwand 32 und Garantieband 35 wird vor der Montage ein Schnitt ausgeführt ("Slitten"), so dass das Garantieband nur noch über dünne Materialbereiche mit dem restlichen Deckel verbunden ist. Die Rückhaltenocken 36 wirken mit den Rückhaltestegen 16 an der Basis 10 zusammen, um das Mitdrehen des Garantiebands 35 beim erstmaligen Öffnen des Verschlusses zu verhindern. Dadurch wird beim erstmaligen Öffnen das Garantieband 35 vom restlichen Deckel getrennt, fällt nach unten auf die Basisplatte 11 und zeigt so die Erstöffnung an. Mögliche andere Ausgestaltungen des Garantiebandes sind aus dem Stand der Technik bekannt.

Der Verschluss wird bevorzugt zweistückig hergestellt, wobei die Basis 10 und die Selbstöffnerhülse 20 in einem Stück in einer einzigen Spritzgussform gefertigt werden, z.B. aus HDPE. Dazu ist die Selbstöffnerhülse 20 nach der Herstellung an ihrer Oberkante anfänglich über schmale Materialbrücken 201 (Fig. 5) mit der Unterseite der Basis 10 verbunden; diese Materialbrücken werden bei der Montage des Verschlusses gebrochen. Der Deckel 30 wird in einer separaten Spritzgussform hergestellt und kann aus demselben Material wie die Basis 10 und die Selbstöffnerhülse 20 bestehen. Eine solche zweistückige Herstellung des Verschlusses ist aus dem Stand der Technik grundsätzlich bekannt.

Der Verschluss wird montiert, indem die Selbstöffnerhülse 20 axial in den Ausgiessstutzen 12 hineingepresst wird und der Deckel 30 axial auf den Ausgiessstutzen 12 aufgepresst wird. Der Verschluss befindet sich dann in seiner Ausgangsstellung, die in den Figuren 3 und 7 illustriert ist. Die Selbstöffnerhülse 20 befindet sich dabei vollständig innerhalb des Ausgiessstutzens 12. Wie in der Fig. 7 erkennbar ist, ist in dieser Stellung der Mitnehmer 34 zwischen dem Mitnahmenocken 24 und dem Fixiernocken 243 angeordnet. Dadurch wird eine unbeabsichtigte Drehung der Selbstöffnerhülse 20 im montierten Verschluss verhindert. In dieser Form wird der Verschluss über einer überlaminierten Öffnung der Verpackungswand positioniert und an der Verpackungswand befestigt (z.B. aufgeschweisst oder aufgeklebt).

Zum erstmaligen Öffnen der Verpackung dreht der Benutzer den Deckel 30 entgegen dem Uhrzeigersinn (d.h. in der Öffnungsrichtung U). Dabei nimmt der Deckel 30 über den Mitnehmer 34 und den Mitnahmenocken 24 die Selbstöffnerhülse 20 mit und versetzt diese ebenfalls in Drehung. Dabei liegt die Vorderkante 341 des Mitnehmers 34 über die gesamte Länge des Mitnahmenockens 24 an der Führungsfläche 241 des Mitnahmenockens 24 an und gleitet auf dieser. Aufgrund der Gewindeverbindung zwischen der Selbstöffnerhülse 20 und dem Ausgiessstutzen 12 bewegt sich die Selbstöffnerhülse 20 schraubenförmig nach unten. Dabei durchstossen die Zähne 22, 23 die auflaminierten Folien und ggfs. die Metallschicht auf der Öffnung der Verpackungswand und schneiden diese danach weiter auf. Der Deckel 30 nimmt die Selbstöffnerhülse 20 so lange mit, bis diese ihre untere Öffnungsstellung erreicht hat, wie sie in der Fig. 1 illustriert ist. An diesem Punkt hören das Aussengewinde 15 am Ausgiessstutzen 12 und das Innengewinde 33 am Deckel 30 auf, ineinander zu greifen, und der Deckel 30 lässt sich vom Ausgiessstutzen 12 abziehen. Die Selbstöffnerhülse wird durch den Haltenocken 19 an einer weiteren Drehung nach unten gehindert, so dass sie nach unten nicht aus dem Ausgiessstutzen 12 herausfallen kann. Die Zähne 22, 23 und die Ringsegmente 26, 27 ragen nun nach unten aus dem Ausgiessstutzen 12 heraus. Im Restentleerungsbereich 28 ragt die Selbstöffnerhülse 20 dagegen nach unten hin nicht aus dem Ausgiessstutzen 12 heraus, oder ragt zumindest nicht nach unten über die Verpackungswand hinaus. Dadurch wird die Restentleerung des Behälters erleichtert.

Beim erstmaligen Öffnen des Verschlusses übt der Mitnehmer 34 eine Kraft auf den Mitnahmenocken 24 aus, die schräg nach unten gerichtet ist. Durch diese Kraftübertragung zwischen Mitnehmer 34 und Mitnahmenocken 24 wird die Abwärtsbewegung der Selbstöffnerhülse 20 unterstützt. Die dabei wirkenden Reaktionskräfte werden über die gesamte Länge der Basis des Mitnehmers 34 auf die Deckfläche 31 des Deckels 30 übertragen, ohne dass dabei übermässigen Spannungen auftreten. Insgesamt ist so eine nahezu optimale Kraftübertragung gewährleistet. Durch die hakenartige Ausgestaltung des Mitnahmenockens 24 wird dabei ein radiales Ausweichen des Mitnehmers 34 nach innen verhindert.

Zum Wiederverschliessen setzt der Benutzer den Deckel 30 wieder auf den Ausgiessstutzen 12 auf und schraubt den Deckel 30 wieder auf den Ausgiessstutzen 12 auf. Dabei gleitet der Mitnehmer 34 mit seiner Hinterkante 342 über die Gleitfläche 242 des Mitnahmenockens 24 und wird dabei radial nach innen ausgelenkt, so dass die Selbstöffnerhülse 20 in ihrer unteren Öffnungsstellung verbleibt.

In der Figur 8 ist eine nicht erfindungsgemäße Selbstöffnerhülse (Schneidring) illustriert. Einander entsprechende Teile sind mit denselben Bezugszeichen wie bei der Ausführungsform der Figuren 1 bis 7 versehen. Diese Ausführungsform eignet sich insbesondere für Verpackungen, die keine vorgestanzte und überlaminierte Öffnung aufweisen. Dabei kann es sich auch um Verpackungen aus einer einlagigen Kunststoffwand handeln. In diesem Fall ist es vorteilhaft, nur einen einzigen Zahn 22 vorzusehen. Auf diese Weise werden die Öffnungskräfte optimal auf eine einzige Stelle konzentriert. Hiervon abgesehen ist der Verschluss der Figur 8 im Wesentlichen gleich ausgebildet wie derjenige der Figuren 1 bis 6.

Eine weitere nicht erfindungsgemäße Selbstöffnerhülse (Schneidring) ist beispielhaft in der Fig. 9 dargestellt. Hier sind drei Zähne 22, 23, 23' vorhanden, deren Spitzen um jeweils ca. 70° beabstandet sind. Ansonsten sind einander entsprechende Teile wiederum mit denselben Bezugszeichen wie bei der Ausführungsform der Figuren 1 bis 7 versehen.

Selbstverständlich sind eine Vielzahl von Abwandlungen möglich, ohne den Bereich der Erfindung zu verlassen. Dabei ist es insbesondere denkbar, den Deckel nicht über eine Gewindeverbindung mit dem Ausgiessstutzen zu verbinden, sondern z.B. eine bajonettartige Verbindung vorzusehen, bei der der Deckel zunächst beim Öffnen eine reine Drehung vollführt und anschliessend axial abgezogen wird. Es ist offensichtlich, dass eine solche Variante auf das Zusammenwirken des Mitnehmers mit dem Mitnahmenocken nur einen geringen Einfluss hat. Die Form der Zähne kann selbstverständlich auch anders gewählt sein als im vorliegenden Beispiel. Zusätzlich kann ein (stumpfer) zahnartiger Niederhalter vorgesehen sein, um das ausgeschnittene Segment der Verpackungswand ("Flap") nach unten, ins Innere der Verpackung hinein zurückzubiegen, so dass dieser Ausschnitt das Ausgiessen des Inhalts der Verpackung nicht behindert. Derartige Gestaltungen sind aus dem Stand der Technik grundsätzlich bekannt. Der Ausgiessstutzen kann statt an einem separaten Basiselement grundsätzlich auch einstückig mit der Verpackungswand ausgebildet sein oder das obere Ende eines Flaschenhalses bilden. Eine Vielzahl weiterer Abwandlungen ist möglich.

**BEZUGSZEICHENLISTE**

| | | | |
|---|---|---|---|
| 10 | Basis | 243 | Fixiernocken |
| 11 | Basisplatte | 25 | Aussengewinde |
| 12 | Ausgiessstutzen | 26 | Ringsegment |
| 13 | oberer Rand | 27 | Ringsegment |
| 14 | Innengewinde | 28 | Lücke |
| 15 | Aussengewinde | 29 | Kante |
| 16 | Rückhaltestege | 30 | Deckel |
| 17 | Rampe | 31 | Deckwand |
| 18 | Verstärkungsrippe | 32 | Seitenwand |
| 19 | Haltenocken | 33 | Innengewinde |
| 20 | Selbstöffnerhülse | 34 | Mitnehmer |
| 201 | Materialbrücken | 341 | Vorderkante |
| 21 | Tragring | 342 | Hinterkante |
| 22 | erster Zahn | 35 | Garantieband |
| 221 | vordere Schneidkante | 36 | Vorsprünge |
| 222 | hintere Kante | L | Längsachse |
| 23 | zweiter Zahn | U | Öffnungsrichtung |
| 231 | vordere Schneidkante | α | Steigungswinkel |
| 232 | hintere Kante | β | Neigungswinkel |
| 24 | Mitnahmenocken | γ | Neigungswinkel |
| 241 | Führungsfläche | δ | Neigungswinkel |
| 242 | Gleitfläche | | |

## Patentansprüche

1. Selbstöffnerverschluss, aufweisend:
einen rohrförmigen Ausgiessstutzen (12), der eine Längsachse (L) definiert und auf seiner Innenseite mit einem Innengewinde (14) mit einem Steigungswinkel (α) versehen ist;
einen den Ausgiessstutzen (12) nach oben hin überdeckenden Deckel (30), der zwecks Öffnen des Verschlusses in eine Öffnungsrichtung (U) drehbar und zwecks Wiederverschliessen des Verschlusses in eine zur Öffnungsrichtung (U) entgegengesetzte Schliessrichtung drehbar ist, wobei der Deckel (30) mindestens einen Mitnehmer (34) aufweist, der eine Vorderkante (341) definiert, die relativ zur Längsachse (L) um einen ersten Neigungswinkel (β) nach unten hin geneigt verläuft; und
eine Selbstöffnerhülse (20), die einen Tragring (21) aufweist, an dem ein Aussengewinde (25) ausgebildet ist, das in das Innengewinde (14) des Ausgiessstutzens (12) eingreift, und wobei die Selbstöffnerhülse (20) auf ihrer Innenseite mindestens einen Mitnahmenocken (24) aufweist, wobei der Mitnahmenocken (24) eine Führungsfläche (241) definiert, die beim erstmaligen Öffnen des Verschlusses mit der Vorderkante (341) des Mitnehmers (34) zusammenwirkt, um die Selbstöffnerhülse (20) im Ausgiessstutzen (12) schraubenartig nach unten aus einer Ausgangsstellung in eine Öffnungsstellung zu bewegen,
**dadurch gekennzeichnet,**
**dass** die Selbstöffnerhülse (20) genau zwei Zähne (22, 23) aufweist, nämlich einen ersten Zahn (22), der sich vom Tragring (21) abstehend nach unten erstreckt, eine Spitze aufweist sowie eine vordere Schneidkante (221) definiert, sowie einen zweiten Zahn (23), der ebenfalls eine Spitze aufweist und dem ersten Zahn (22) in einem Winkelabstand von 90° bis 180° bezüglich der Öffnungsrichtung, gemessen von Spitze zu Spitze, folgt, wobei sich der zweite Zahn (23) bezüglich der Längsachse (L) gleich weit wie der erste Zahn (22) nach unten erstreckt, und wobei die Selbstöffnerhülse (20) ansonsten keine weiteren Zähne aufweist, und
**dass** die Führungsfläche (241) des Mitnahmenockens (24) relativ zur Längsachse (L) um denselben Neigungswinkel wie die Vorderkante (341) des Mitnehmers (34) geneigt verläuft.

2. Selbstöffnerverschluss nach Anspruch 1, wobei der zweite Zahn (23) dem ersten Zahn (22) in einem Winkelabstand von 110° bis 150° bezüglich der Öffnungsrichtung, gemessen von Spitze zu Spitze, folgt.

3. Selbstöffnerverschluss nach Anspruch 1 oder 2, wobei der zweite Zahn (23) eine vordere Schneidkante (231) aufweist, die im Wesentlichen im selben Neigungswinkel relativ zur Längsachse wie die vordere Schneidkante (221) des ersten Zahns (22) verläuft.

4. Selbstöffnerverschluss nach einem der vorhergehenden Ansprüche, wobei zwischen dem ersten Zahn (22) und dem zweiten Zahn (23) durchgehend ein Ringsegment (26) ausgebildet ist, das sich vom Tragring (21) aus nach unten erstreckt, wobei dieses Ringsegment (26) nach dem erstmaligen Öffnen des Verschlusses gemeinsam mit dem ersten und zweiten Zahn (22, 23) nach unten hin aus dem Ausgiessstutzen (12) herausragt.

5. Selbstöffnerverschluss nach einem der vorhergehenden Ansprüche, wobei die Selbstöffnerhülse (20) einen Umfangsbereich (28) aufweist, in dem die Selbstöffnerhülse (20) nach dem erstmaligen Öffnen des Verschlusses nicht nach unten hin aus dem Ausgiessstutzen (12) herausragt oder höchstens um ca. 1 mm nach unten hin aus dem Ausgiessstutzen (12) herausragt.

6. Selbstöffnerverschluss nach einem der vorhergehenden Ansprüche, wobei der erste Neigungswinkel (β) mindestens 50% des Steigungswinkels (α) des Innengewindes (14) des Ausgiessstutzens (12) beträgt.

7. Selbstöffnerverschluss nach einem der vorhergehenden Ansprüche, wobei die Führungsfläche (241) bezüglich einer radialen Richtung kontinuierlich konkav gekrümmt ausgebildet ist, so dass sie beim erstmaligen Öffnen des Verschlusses die Vorderkante (341) des Mitnehmers (34) umgreift.

8. Selbstöffnerverschluss nach Anspruch 7, wobei die Vorderkante (341) des Mitnehmers (34) konvex gekrümmt ist.

9. Selbstöffnerverschluss nach Anspruch 7 oder 8, wobei die Vorderkante (341) des Mitnehmers (34) zumindest bereichsweise eine Form aufweist, die komplementär zur Form der Führungsfläche (241) des Mitnahmenockens (24) ist.

10. Selbstöffnerverschluss nach einem der Ansprüche 7 bis 9, wobei die Führungsfläche (241) beim erstmaligen Öffnen des Verschlusses entlang ihrer gesamten Länge an der Vorderkante (341) des Mitnehmers (34) anliegt.

11. Selbstöffnerverschluss nach einem der vorhergehenden Ansprüche,
wobei der Mitnahmenocken (24) bezüglich der Öffnungsrichtung (U) vor der Führungsfläche (241) rampenförmig ausgebildet ist, mit einer schräg zur Öffnungsrichtung (U) nach innen gerichteten Gleitfläche (242), die stetig in eine innere zylindrische Mantelfläche der Selbstöffnerhülse (20) übergeht, und
wobei der Mitnehmer (34) beim Wiederverschliessen des Verschlusses über die Gleitfläche (242) des Mitnahmenockens (24) gleitet.

12. Selbstöffnerverschluss nach Anspruch 11, wobei der Mitnehmer (34) eine Hinterkante (342) definiert, die relativ zur Längsrichtung um einen zweiten Neigungswinkel (γ) geneigt verläuft, wobei der zweite Neigungswinkel (γ) betragsmässig grösser ist als der erste Neigungswinkel (β).

13. Selbstöffnerverschluss nach einem der vorhergehenden Ansprüche, wobei die Selbstöffnerhülse (20) auf ihrer Innenseite einen Fixiernocken (243) aufweist, und wobei der Mitnehmer (34) vor dem erstmaligen Öffnen des Verschlusses derart zwischen dem Mitnahmenocken (24) und dem Fixiernocken (243) angeordnet ist, dass die Selbstöffnerhülse gegenüber dem Schraubdeckel (30) unbeweglich ist oder um einen Betrag von höchstens 20° gegenüber dem Schraubdeckel (30) beweglich ist.

14. Verwendung eines Selbstöffnerverschlusses nach einem der vorhergehenden Ansprüche zum Öffnen einer Verbundverpackung, die einen Kartonträger mit einem ausgestanzten Loch aufweist, welches mit einem Folienverbund überspannt ist.

## Claims

1. A self-opening closure, having:
a tubular pouring spout (12), which defines a longitudinal axis (L) and is provided on its inner side with an internal thread (14) having a pitch angle (α),
a cap (30), which upwardly covers the pouring spout (12) and which, for the purpose of opening the closure, is rotatable in an opening direction (U) and, for the purpose of re-closing the closure, is rotatable in a closing direction opposite to the opening direction (U), wherein the cap (30) has at least one driver (34), which defines a front edge (341) that runs inclined downward by a first angle of inclination (β) relative to the longitudinal axis (L); and
a self-opening sleeve (20), which comprises a supporting ring (21), on which an external thread (25) is provided, that engages in the internal thread (14) of the pouring spout (12), and wherein the self-opening sleeve (20) on its inner side has at least one driving cam (24), wherein the driving cam (24) defines a guide face (241) which, when the closure is opened for the first time, cooperates with the front edge (341) of the driver (34) in order to move the self-opening sleeve (20) in the pouring spout (12) in a screw-like manner downward out of an original position into an opening position,
**characterized in that**
the self-opening sleeve (20) comprises exactly two teeth (22, 23), namely a first tooth (22), which extends downward protruding from the supporting ring (21), comprises a tip as well as defines a front cutting edge (221), and a second tooth (23), which also comprises a tip and, with respect to the opening direction, follows the first tooth (22) at an angular distance of about 90°-180°, measured from tip to tip, wherein the second tooth (23) extends downward with respect to the longitudinal axis (L) as far as the first tooth (22), and wherein the self-opening sleeve (20) has no further teeth, and
that the guide face (241) of the driving cam (24) runs inclined by the same angle of inclination as the front edge (341) of the driver (34) relative to the longitudinal axis (L).

2. The self-opening closure according to claim 1, wherein the second tooth (23) follows the first tooth (22) with respect to the opening direction at an angular distance of 110° to 150°, measured from tip to tip.

3. The self-opening closure as claimed in claim 1 or 2, wherein the second tooth (23) has a front cutting edge (231), which runs substantially at the same angle of inclination relative to the longitudinal axis as the front cutting edge (221) of the first tooth (22).

4. The self-opening closure as claimed in one of the preceding claims, wherein between the first tooth (22) and the second tooth (23) is continuously configured a ring segment (26), which extends downward from the supporting ring (21), wherein this ring segment (26), after the closure has been opened for the first time, projects jointly with the first and second tooth (22, 23) downward from the pouring spout (12).

5. The self-opening closure as claimed in one of the preceding claims, wherein the self-opening sleeve (20) has a peripheral region (28) in which the self-opening sleeve (20), after the closure has been opened for the first time, does not project downward from the pouring spout (12), or projects at most by about 1 mm from the pouring spout (12).

6. The self-opening closure as claimed in one of the preceding claims, wherein the first angle of inclination (β) is at least 50% of the pitch angle (α) of the internal thread (14) of the pouring spout (12).

7. The self-opening closure as claimed in one of the preceding claims, wherein the guide face (241) is configured with a continuously concave curvature with respect to a radial direction, so that it embraces the front edge (341) of the driver (34) when the closure is opened for the first time.

8. The self-opening closure as claimed in claim 7, wherein the front edge (341) of the driver (34) is convexly curved.

9. The self-opening closure as claimed in claim 7 or 8, wherein the front edge (341) of the driver (34) has at least in some areas a shape which is complementary to the shape of the guide face (241) of the driving cam (24).

10. The self-opening closure as claimed in one of claims 7-9, wherein the guide face (241), when the closure is opened for the first time, bears along the whole of its length against the front edge (341) of the driver (34).

11. The self-opening closure as claimed in one of the preceding claims,
wherein the driving cam (24) is of ramp-shaped configuration before the guide face (241) with respect to the opening direction (U), with a slide face (242) directed inward obliquely to the opening direction (U), which slide face merges smoothly into an inner cylindrical lateral surface of the self-opening sleeve (20), and
wherein the driver (34), when the closure is reclosed, slides over the slide face (242) of the driving cam (24).

12. The self-opening closure as claimed in claim 11, wherein the driver (34) defines a rear edge (342), which runs inclined by a second angle of inclination (γ) relative to the longitudinal direction, wherein the second angle of inclination (γ) is greater in magnitude than the first angle of inclination (β).

13. The self-opening closure as claimed in one of the preceding claims, wherein the self-opening sleeve (20) has on its inner side a fixing cam (243), and wherein the driver (34), before the closure has been opened for the first time, is disposed between the driving cam (24) and the fixing cam (243) in such a way that the self-opening sleeve is immovable in relation to the screw cap (30) or is movable by at most 20° in relation to the screw cap (30).

14. Use of a self-opening closure as claimed in one of the preceding claims for opening of a composite packaging, which comprises a cardboard medium with a punched hole, which is covered with a foil composite.

## Revendications

1. Une fermeture à ouverture automatique munie :
d'un manchon verseur (12) en forme de tuyau, définissant un axe longitudinal (L) et qui est muni, sur son côté intérieur, d'un filetage intérieur (14) ayant un angle hélicoïdal (α); un couvercle (30) recouvrant le manchon verseur (12) par le haut, qui peut être tourné dans une direction d'ouverture (U) afin d'ouvrir la fermeture et qui peut être tourné dans une direction de fermeture opposée à la direction d'ouverture (U) afin de refermer la fermeture, où le couvercle (30) présente au moins un entraîneur (34), qui définit un bord antérieur (341) lequel s'étend de manière inclinée d'un angle d'inclinaison (β) vers le bas par rapport à l'axe longitudinal (L), et
une douille à ouverture automatique (20) qui présente un anneau de support (21), munie sur d'un filetage extérieur (25) qui vient en prise avec le filetage intérieur (14) du manchon verseur (12), et qui présente, sur son côté intérieur, au moins une came d'entraînement (24), où la came d'entraînement (24) définit une surface de guidage (241), qui coopère avec le bord antérieur (341) de l'entraîneur (34) lors de l'ouverture initiale de la fermeture, pour déplacer la douille à ouverture automatique (20) vers le bas de manière hélicoïdale dans le manchon verseur (12) à partir d'une position de départ vers une position d'ouverture,
**caractérisé en ce que**
la douille à ouverture automatique (20) présente exactement deux dents (22, 23), notamment une première dent (22) qui s'étend en saillie vers le bas à partir de l'anneau de support (21), qui présente une pointe et qui définit un bord de coupure (221) intérieur ainsi qu'une deuxième dent (23) qui également présent une pointe suivant la première dent (22) à une distance angulaire d'environ 90° à 180° par rapport à la direction d'ouverture, mesuré de pointe en pointe, où la deuxième dent (23) s'étend vers les bas par rapport à l'axe longitudinal (L) essentiellement d'une ampleur égale à la que la première dent (22), et où la douille à ouverture automatique (20) ne présente aucune dent supplémentaire, et
la surface de guidage (241) de la came d'entraînement (24), par rapport à l'axe longitudinal (L), s'étend de manière inclinée du même angle d'inclinaison que le bord antérieur (341) de l'entraîneur (34.

2. Une fermeture à ouverture automatique selon la revendication 1, où la deuxième dent (23) suit la première dent (22) à une distance angulaire de 110° à 150° par rapport à la direction d'ouverture, mesuré de pointe en pointe.

3. Une fermeture à ouverture automatique selon la revendication 1 ou 2, où la deuxième dent (23) présente un bord de coupure antérieur (231), qui s'étend essentiellement du même angle d'inclinaison par rapport à l'axe longitudinal que le bord de coupure antérieur (221) de la première dent (22).

4. Une fermeture à ouverture automatique selon une des revendications précédentes, où entre la première dent (22) et la deuxième dent (23) un segment annulaire (26) est formé de manière continue, qui s'étend vers le bas à partir de l'anneau de support (21), où ce segment annulaire (26) fait saille vers le bas hors du manchon verseur (12), après l'ouverture initiale de la fermeture, ensemble avec la première et la deuxième dent (22, 23).

5. Une fermeture à ouverture automatique selon une des revendications précédentes, où la douille à ouverture automatique (20) présente un domaine circonférentiel (28), dans lequel le manche à ouverture automatique (20), après l'ouverture initiale de la fermeture, ne fait pas saille vers le bas hors du manchon verseur (12) où au maximum d'environ 1 mm.

6. Une fermeture à ouverture automatique selon une des revendications précédents, où le premier angle d'inclinaison (β) est au moins 50% d'angle hélicoïdal (α) du filetage intérieur (14) du manchon verseur (12).

7. Une fermeture à ouverture automatique selon une des revendications précédentes, où la surface de guidage (241) est formée de manière continue, concave et courbée par rapport à une direction radiale de sorte que lors de l'ouverture initiale de la fermeture, elle entoure le bord antérieur (341) de l'entraîneur (34).

8. Une fermeture à ouverture automatique selon la revendication 7, où le bord antérieur (341) de l'entraîneur (34) est courbé de manière convexe.

9. Une fermeture à ouverture automatique selon la revendication 7 ou 8, où le bord antérieur (341) de l'entraîneur (34) présente au moins par domaines une forme qui est complémentaire à la forme de la surface de guidage (241) de la came d'entraînement (24).

10. Une fermeture à ouverture automatique selon une des revendications 7 à 9, où la surface de guidage (241), lors de l'ouverture initiale de la fermeture, s'appuie le long de sa longueur entière sur le bord antérieur (341) de l'entraîneur (34).

11. Une fermeture à ouverture automatique selon une des revendications précédentes,
où la came d'entraînement (24) est formée en forme de rampe devant la surface de guidage (241) par rapport à la direction d'ouverture (U), avec une surface de coulissage (242) orientée vers l'intérieur de manière inclinée par rapport à la direction d'ouverture (U), qui fait une transition de manière continue vers une surface enveloppante intérieure cylindrique de la douille à ouverture automatique (20), et
où l'entraîneur (34) coulisse à travers la surface de coulissement (242) de la came d'entraînement (24) lors de la re-fermeture de la fermeture.

12. Une fermeture à ouverture automatique selon la revendication 11, où l'entraîneur (34) définit un bord postérieur (342), qui s'étend de manière inclinée par rapport à la direction longitudinale d'un deuxième angle d'inclinaison (γ), où le deuxième angle d'inclinaison (γ) est supérieur en termes de montant au premier angle d'inclinaison (β).

13. Une fermeture à ouverture automatique selon une des revendications précédentes, où le manchon à ouverture automatique (20) présente sur son côté intérieur une came de fixation (243), et où l'entraîneur (34), avant l'ouverture initiale de la fermeture, est disposé, est disposé entre la came d'entraînement (24) et la came de fixation (243) de sorte que la douille à ouverture automatique est immobile par rapport au couvercle à vis (30) ou peut être déplacée d'au maximum de 20° par rapport au couvercle à vis (30).

14. Utilisation d'une fermeture à ouverture automatique selon une des revendications précédentes pour l'ouverture d'une emballage composite qui présente un support cartonné avec un trou estampé qui est couverté avec une feuille composite.
